# EUROPÄISCHE PATENTSCHRIFT

(11) **EP 4 134 201 B1**
(45) Veröffentlichungstag und Bekanntmachung des Hinweises auf die Patenterteilung: **12.06.2024**
(21) Anmeldenummer: 22183614.1
(22) Anmeldetag: 07.07.2022
(51) Int. Cl.: B25B 21/00, B25B 23/147

(54) **VERFAHREN ZUR REGELUNG EINES DREHSCHRAUBERS**
METHOD FOR CONTROLLING A SCREW DRIVER
PROCÉDÉ DE RÉGULATION D'UNE VISSEUSE

(30) Priorität: 02.08.2021 DE 102021119958
(43) Veröffentlichungstag der Anmeldung: 15.02.2023
(73) Patentinhaber: Wagner Vermögensverwaltungs-GmbH & Co. KG, 53804 Much (DE)
(72) Erfinder: Prescha, Ralf, 53229 Bonn (DE); Brockmann, Birk, 53804 Much (DE)
(74) Vertreter: dompatent von Kreisler Selting Werner - Partnerschaft von Patent- und Rechtsanwälten mbB

(56) Entgegenhaltungen:
- EP-B1- 2 840 705

## Beschreibung

Die vorliegende Erfindung betrifft ein Verfahren zur Regelung eines einen Elektromotor aufweisenden Drehschraubers. Ein solches Verfahren ist bekannt aus EP2840705B1. In EP2840705B1 erfolgt eine Regelung über die am Elektromotor anliegende Spannung, wobei in einer Anlaufphase der Drehschrauber in Bezug auf eine Solldrehzahl geregelt und dessen Drehzahl überwacht wird.

Drehschrauber mit elektrischem Antrieb weisen ein Antriebsteil mit einem Elektromotor und einem Abtriebsteil auf. Der Antriebsteil ist mechanisch mit dem Abtriebsteil, beispielsweise über ein Getriebe, verbunden. Der Abtriebsteil weist üblicherweise einen im Querschnitt quadratischen Wellenstützen auf, auf den beispielsweise eine Schlüsselnuss aufsteckbar ist. Mittels eine Stützarms kann sich der Drehschrauber während des Schraubvorgangs in der Umgebung, beispielsweise an einer benachbarten Schraube, abstützen.

Bei bekannten Regelungsverfahren für Drehschrauber erfolgt eine drehmomentbezogene Abschaltung des Elektromotors bei Erreichen eines vorgewählten Drehmomentes mittels des vom Elektromotor aufgenommenen Stroms. Der Elektromotor wird dabei über eine Drehzahlregelung geregelt.

Eine derartige Regelung im sogenannten Drehmomentmodus hat sich für das Verschrauben von Schraubverbindungen mittels eines Drehschraubers als besonders zuverlässig herausgestellt. Das vorbekannte Verfahren im Drehmomentmodus ist jedoch nur für das Anziehen von Schrauben geeignet.

Bereits angezogene Schrauben können sich nach einer gewissen Weile lockern oder lösen, sodass es notwendig sein kann, die bereits angezogenen Schrauben auf ein Mindestdrehmoment zu prüfen und ggf. auf das Mindestdrehmoment nachzuziehen.

Es ist daher die Aufgabe der vorliegenden Erfindung, ein Verfahren zur Regelung eines einen Elektromotor aufweisenden Drehschraubers bereitzustellen, mit dem eine Prüfung von bereits angezogenen Schrauben in vorteilhafter Weise erfolgen kann.

Das erfindungsgemäße Verfahren ist definiert durch die Merkmale des Anspruch 1.

Bei dem erfindungsgemäßen Verfahren zur Regelung eines einen Elektromotor aufweisenden Drehschraubers, der auf eine Schraube aufgesetzt ist, wobei eine Regelung über die am Elektromotor anliegende Spannung erfolgt, sind folgende Schritte vorgesehen:
in einer Anlaufphase:
   a) Regeln des Drehschraubers in Bezug auf eine Solldrehzahl und Überwachen der Drehzahl,
      nach Erreichen eines vorgegebenen Drehzahlschwellwerts erfolgt eine Regelphase mit den Schritten:
   b) Regeln des Drehschraubers in Bezug auf eine Solldrehzahl, wobei die am Elektromotor anliegende Spannung auf einen vorgegebenen Wert begrenzt wird und
      Überwachen der Drehzahl in Bezug auf einen vorgegebenen ersten Drehzahlgrenzwert, der geringer als der Drehzahlschwellwert ist,
   c) bei Erreichen des ersten Drehzahlgrenzwerts: Erhöhen der am Elektromotor anliegende Spannung über den vorgegebenen Wert, Überwachen der Drehzahl in Bezug auf einen vorgegebenen zweiten Drehzahlgrenzwert, der geringer als der erste Drehzahlgrenzwert und Überwachen des auf die Schraube ausgeübten Drehmoments in Bezug auf einen vorgegebenen ersten Drehmomentgrenzwert,
wobei in einem Regelfall 1, bei dem die Drehzahl den zweiten Drehzahlgrenzwert nicht erreicht, der Elektromotor direkt abgeschaltet wird oder, wenn das auf die Schraube ausgeübte Drehmoment den ersten Drehmomentgrenzwert erreicht, und
wobei in einem Regelfall 2, bei dem die Drehzahl den zweiten Drehzahlgrenzwert erreicht oder unterschreitet, der Elektromotor abgeschaltet wird, wenn das auf die Schraube ausgeübte Drehmoment einen vorgegebenen zweiten Drehmomentgrenzwert der Schraube erreicht, wobei der zweite Drehmomentgrenzwert höher als der erste Drehmomentgrenzwert ist..

In der Anlaufphase wird nachdem Aufsetzen des Drehschraubers auf die Schraube zunächst das System eingestellt, wobei beispielsweise der Reaktionsarm an den Gegenpunkt herangefahren wird. Nach Erreichen eines vorgegebenen Drehzahlschwellwerts erfolgt die eigentliche Regelungsphase für die Prüfung der Schraubverbindung. Dabei wird der Drehschrauber weiterhin in Bezug auf eine Solldrehzahl geregelt, wobei jedoch die am Elektromotor anliegende Spannung zunächst auf einen vorgegebenen Wert begrenzt ist. Dadurch wird erreicht, dass der Elektromotor bei Last nicht über ein bestimmtes Drehmoment nachregeln kann. Die Spannung, auf welche die Drehzahlregelung begrenzt ist, kann so gewählt sein, dass diese gerade ausreicht, um den Schrauber im Leerlauf auf Drehzahl zu halten.

Der Drehschrauber übt nun ein Drehmoment auf die Schraube aus, so dass die Drehzahl sinkt. Die Drehzahl wird dabei in Bezug auf einen vorgegebenen ersten Drehzahlgrenzwert überwacht. Wird der erste Drehzahlgrenzwert erreicht bzw. unterschritten, wird die am Elektromotor anliegende Spannung über den vorgegebenen Wert erhöht, so dass das Drehmoment, das auf die Schraube ausgeübt wird, ebenfalls erhöht wird. Dabei wird die Drehzahl in Bezug auf einen vorgegebenen zweiten Drehzahlgrenzwert, der geringer ist als der erste Drehzahlgrenzwert, überwacht und es erfolgt eine Überwachung des auf die Schraube ausgeübten Drehmoments in Bezug auf einen vorgegebenen ersten Drehmomentgrenzwert (Prüfmoment)..

Im Regelfall 1 erreicht die Drehzahl den zweiten Drehzahlgrenzwert nicht, sodass die Schraube gedreht wird. Die am Elektromotor anliegende Spannung wird nun weiter kontinuierlich erhöht und der Elektromotor wird abgeschaltet, wenn das auf die Schraube aufgebrachte Drehmoment den vorgegebenen ersten Drehmomentgrenzwerterreicht. Da in diesem Fall die Drehzahl den zweite Drehzahlgrenzwert nicht erreicht, kann davon ausgegangen werden, dass der Drehschrauber sich kontinuierlich gedreht hat, sodass kein Losbrechmoment des Drehschraubers überwunden werden musste, sondern bei Erreichen des ersten Drehmomentgrenzwerts das entsprechende Sollmoment auf die Schraube aufgebracht wurde.

Im Regelfall 2 erreicht die Drehzahl den zweiten Drehzahlgrenzwert oder unterschreitet diesen. Auch in diesem Fall wird die am Elektromotor anliegende Spannung weiter kontinuierlich erhöht, wobei der erste Drehmomentgrenzwert auf einen zweiten Drehmomentgrenzwert erhöht wird. Das auf die Schraube aufgebrachte Drehmoment wird in Bezug auf den zweiten Drehmomentgrenzwert überwacht, wobei der Elektromotor abgeschaltet wird, wenn das auf die Schraube aufgebrachte Drehmoment den zweiten Drehmomentgrenzwert erreicht. Bei dem Regelfall 2 verbleibt die Drehzahl auf dem unteren Drehzahlgrenzwert bzw. unterhalb des unteren Drehzahlgrenzwerts, sodass davon auszugehen ist, dass die Schraube mit oder über den Sollmoment angezogen ist. Die Schraube dreht sich somit im Regelfall 2 nicht weiter und nach dem Erreichen des zweiten Drehmomentgrenzwerts wird der Elektromotor abgeschaltet. Die Erhöhung des ersten Drehmomentgrenzwerts auf den zweiten Drehmomentgrenzwert stellt sicher, dass bei einer Drehzahl, die den unteren Drehzahlgrenzwert erreicht oder diesen unterschreitet und somit sehr gering oder null ist, im Drehschrauber zu überwindende Momente, die beispielsweise durch die Haftreibung des Getriebes hervorgerufen werden (Losbrechmoment) zusätzlich zu dem Sollmoment aufgebracht werden, sodass sichergestellt ist, dass die Schraube mit mindestens dem Sollmoment angezogen ist. Im Regelfall 2 ist die Schraube mit mindestens dem Sollmoment angezogen und im Rahmen des Regelfalls 2 verbleibt die Drehzahl auf dem unteren Drehzahlgrenzwert oder darunter.

Vorzugsweise ist vorgesehen, dass im Schritt c) ferner in einem Regelfall 3, bei dem die Drehzahl den zweiten Drehzahlgrenzwert erreicht oder unterschreitet, die am Elektromotor anliegende Spannung kontinuierlich erhöht wird, wobei der erste Drehmomentgrenzwert auf einen zweiten Drehmomentgrenzwert erhöht wird und das auf die Schraube aufgebrachte Drehmoment in Bezug auf den zweite Drehmomentgrenzwert überwacht wird. Dabei wird ferner die Drehzahl überwacht, wobei, wenn die Drehzahl einen vorgegebenen dritten Drehzahlgrenzwert erreicht oder überschreitet, der Elektromotor abgeschaltet wird oder der vorgegebene Drehmomentgrenzwert auf einen dritten Drehmomentgrenzwert reduziert wird und der Elektromotor abgeschaltet wird, wenn das auf die Schraube aufgebrachte Drehmoment den dritten Drehmomentgrenzwert erreicht.

Der Regelfall 3 ist somit eine Abwandlung des Regelfalls 2, bei dem festgestellt wird, dass beim Erhöhen der Spannung sich die Schraube anfängt zu drehen, da die Drehzahl einen vorgegebenen dritten Drehzahlgrenzwert erreicht oder überschreitet. Es handelt sich um einen Fall, bei dem die Schraube etwas unterhalb des Solldrehmoments angezogen ist. In dem Fall ist sichergestellt, dass im Drehschrauber zu überwindende Momente, wie z.B. das Losbrechmoment des Schraubers überwunden sind, sodass der vorgegebene zweite Drehmomentgrenzwert reduziert werden kann. Der Elektromotor wird sofort abgeschaltet oder, wenn das auf die Schraube aufgebrachte Drehmoment den dritten Drehmomentgrenzwert erreicht.

Grundsätzlich kann vorgesehen sein, dass der dritte Drehzahlgrenzwert gleich dem zweiten Drehzahlgrenzwert ist. Grundsätzlich ist es jedoch auch denkbar, dass der dritte Drehzahlgrenzwert geringfügig von dem zweiten Drehzahlgrenzwert abweicht.

In einer Abwandlung des Regelfalls 3 ist vorgesehen, dass die am Elektromotor anliegende Spannung kontinuierlich erhöht wird sowie der erste Drehmomentgrenzwert auf einen zweiten Drehmomentgrenzwert erhöht wird und das auf die Schraube aufgebrachte Drehmoment in Bezug auf den zweiten Drehmomentgrenzwert überwacht wird. Ferner wird ein Drehwinkel der Schraube überwacht, wobei, wenn der Drehwinkel einen vorgegebenen Drehwinkelgrenzwert erreicht oder überschreitet, der vorgegebenen Stromgrenzwert auf einen dritten Drehmomentgrenzwert reduziert wird und der Elektromotor abgeschaltet wird, wenn das auf die Schraube aufgebrachte Drehmoment den dritten Drehmomentgrenzwert erreicht. Anstelle eine Drehung der Schraube durch die Überwachung der Drehzahl festzustellen, wird in der Abwandlung des Regelfalls 3 die Drehung der Schraube über die Überwachung des Drehwinkels festgestellt.

Es kann vorgesehen sein, dass der dritte Drehmomentgrenzwert gleich dem ersten Drehmomentgrenzwert ist.

Vorzugsweise ist vorgesehen, dass in Schritt c) das kontinuierliche Erhöhen der am Elektromotor anliegende Spannung über den vorgegebenen Wert in Form einer Spannungsrampe erfolgt. Dabei kann vorgesehen sein, dass die Spannungsrampe linear verläuft. Selbstverständlich kann die die Spannungsrampe auch nicht linear sein, beispielsweise logarithmisch.

Vorzugsweise ist vorgesehen, dass der Elektromotor ein Universalmotor ist. Es ist aber auch denkbar diese Steuerung bei anderen Motorarten anzuwenden.

Die Regelung in Schritt a) kann über eine Spannungsrampe erfolgen, wobei die Spannungsrampe vorzugsweise nicht linear ist. Durch die Spannungsrampe kann erreicht werden, dass bei dem Erreichen der Schwellwertdrehzahl, bei der die Regelphase beginnt, ein Überschwingen vermieden wird.

Der zweite Drehzahlgrenzwert kann null sein.

Vorzugsweise ist vorgesehen, dass in Schritt c) die Drehzahl zur Überwachung kontinuierlich gemessen wird.

Die Parameter Drehzahl oder Drehwinkel können grundsätzlich über separate Sensoren oder über die Kennwerte des Elektromotors bestimmt werden.

In einer bevorzugten Ausführungsform des erfindungsgemäßen Verfahrens ist vorgesehen, dass im Regelfall 2 oder 3, wenn die Drehzahl den vorgegebenen dritten Drehzahlgrenzwert erreicht oder überschreitet, der Drehwinkel bis zum Abschalten des Elektromotors bestimmt wird. Dieser Nachziehwinkel gibt Auskunft darüber, wie stark die Schraube nachgezogen werden musste. Es kann auch vorgesehen sein, dass mittels einer Anzeige beispielsweise am Drehschrauber angezeigt wird, ob ein Regelfall 1, 2 oder 3 eingetreten ist. Auch besteht die Möglichkeit, dass der bestimmte Nachziehwinkel angezeigt wird.

Die Feststellung des auf die Schraube aufgebrachten Drehmoments und die Überwachung der Drehmomentgrenzwerte kann über eine direkte Messung erfolgen, beispielsweise über einen Drehmomentsensor. Die Feststellung des auf die Schraube aufgebrachten Drehmoments und die Überwachung des Prüfmoments kann jedoch auch indirekt erfolgen, beispielsweise über den durch den Elektromotor fließenden Strom.

Somit kann in Schritt c) vorgesehen sein:
c) bei Erreichen des ersten Drehzahlgrenzwerts: Erhöhen der am Elektromotor anliegende Spannung über den vorgegebenen Wert, Überwachen der Drehzahl in Bezug auf den vorgegebenen zweiten Drehzahlgrenzwert, der geringer als der erste Drehzahlgrenzwert und Überwachen des durch den Elektromotor fließenden Stroms in Bezug auf einen vorgegebenen ersten Stromgrenzwert,
wobei im Regelfall 1, bei dem die Drehzahl den zweiten Drehzahlgrenzwert nicht erreicht, der Elektromotor abgeschaltet wird, wenn der durch den Elektromotor fließende Strom den ersten Stromgrenzwert erreicht, und
wobei in einem Regelfall 2, bei dem die Drehzahl den zweiten Drehzahlgrenzwert erreicht oder unterschreitet, der erste Stromgrenzwert auf einen zweiten Stromgrenzwert erhöht wird und der durch den Elektromotor fließende Strom in Bezug auf den zweiten Stromgrenzwert überwacht wird, wobei der Elektromotor abgeschaltet wird, wenn der durch den Elektromotor fließende Strom den zweiten Stromgrenzwert erreicht.

Dabei kann vorgesehen sein, dass im Schritt c) ferner im Regelfall 3, bei dem die Drehzahl den zweiten Drehzahlgrenzwert erreicht oder unterschreitet, die am Elektromotor anliegende Spannung kontinuierlich erhöht wird, wobei der erste Stromgrenzwert auf einen zweiten Stromgrenzwert erhöht wird und der durch den Elektromotor fließende Strom in Bezug auf den zweiten Stromgrenzwert überwacht wird. Dabei wird ferner die Drehzahl überwacht, wobei, wenn die Drehzahl einen vorgegebenen dritten Drehzahlgrenzwert erreicht oder überschreitet, der vorgegebene Stromgrenzwert auf einen dritten Stromgrenzwert reduziert wird und der Elektromotor abgeschaltet wird, wenn der durch den Elektromotor fließende Strom den dritten Stromgrenzwert erreicht.

Dabei kann vorgesehen sein, dass der dritte Stromgrenzwert gleich dem ersten Stromgrenzwert ist.

Im Folgenden wird unter Bezugnahme auf die nachfolgenden Figuren das erfindungsgemäße Verfahren näher erläutert.

Es zeigen:
- Fig. 1: ein Diagramm, das den Regelfall 1 darstellt,
- Fig. 2: ein Diagramm, das den Regelfall 2 darstellt und
- Fig. 3: ein Diagramm, das den Regelfall 3 darstellt.

Die Figuren 1 bis 3 zeigen Diagramme, in denen das erfindungsgemäße Verfahren anhand der Darstellung des Verlaufs der Drehzahl, des Drehmoments, des Drehwinkels und der Motorspannung dargestellt ist.

In Figur 1 ist der Regelfall 1 dargestellt, d.h. ein Fall, bei dem die Schraube deutlich unter dem Sollmoment angezogen ist. Bei einem derartigen Fall bleibt der Drehschrauber während der Prüfung der Schraube nicht stehen.

In einer Anlaufphase (Phasen I) wird der Drehschrauber über die am Elektromotor des Drehschraubers anliegende Spannung (in den Figuren als Motorspannung bezeichnet) auf eine Solldrehzahl geregelt. In der Phase I erfolgt dabei zunächst eine Erhöhung der Spannung in Form einer Rampe. Nach Erreichen eines vorgegebenen Drehzahlschwellwerts, der beispielsweise die Solldrehzahl sein kann, erfolgt die eigentliche Regelung des Drehschraubers über eine Drehzahlregelung (Phase II-V). Der Drehschrauber dreht zunächst in der Phase II im Bereich der Solldrehzahl, wobei sich das System verspannt. Während der Regelung erfolgt weiterhin eine Regelung des Drehschraubers in Bezug auf eine Solldrehzahl, wobei jedoch die am Motor anliegende Spannung auf einen vorgegebenen Wert begrenzt wird. Sobald ein Gegenmoment durch die Schraube auftritt, fällt die Drehzahl ab, da die begrenzte Motorspannung nicht ausreichend ist, um das Gegenmoment der Schraube zu überwinden. Dadurch fällt die Drehzahl ab bis zu einem ersten Drehzahlgrenzwert. Durch Überwachung der Drehzahl kann festgestellt werden, wann der erste Drehzahlgrenzwert erreicht wird (Phase III). Wenn der erste Drehzahlgrenzwert erreicht oder unterschritten wird, wird die am Elektromotor anliegende Spannung in Form einer Spannungsrampe erhöht. Dadurch wird das von dem Drehschrauber auf die Schraube aufgebrachte Moment ebenfalls erhöht und die Schraube beginnt sich zu drehen. Dadurch steigt die Drehzahl und die Schraube wird gedreht, wodurch der Drehwinkel erhöht wird. Während der Regelung wird darüber hinaus das auf die Schraube aufgebrachte Drehmoment überwacht. Wenn das auf die Schraube aufgebrachte Drehmoment einen vorgegebenen Drehmomentgrenzwert erreicht, wird der Motor abgeschaltet (Übergang von Phase IV auf Phase V). Die Schraube ist nun mit dem Solldrehmoment angezogen.

In Figur 2 ist der Regelfall 2 dargestellt. Dieser erfolgt für den Fall, dass eine Schraube mit oder über dem Sollmoment angezogen ist. Die Anlaufphase (Phase I) sowie ein Teil der Regelphase (Phase II und Beginn der Phase III), bei der die Drehzahlregelung aktiv ist und der Drehschrauber auf Solldrehzahl dreht, ist identische mit dem in Bezug auf Figur 1 beschriebenen Ablauf.

In der Phase III liegt wiederum ein Gegenmoment durch die Schraube vor, sodass die Drehzahl fällt. Bei dem Regelfall 2 fällt die Drehzahl zunächst bis zu dem ersten Drehzahlgrenzwert. Durch die Überwachung der Drehzahl kann dies festgestellt werden, sodass bei Erreichen des ersten Drehzahlgrenzwerts die Spannung erhöht wird. Aufgrund des großen Gegenmoments der Schraube fällt die Drehzahl jedoch nun weiter ab bis zu einem zweiten Drehzahlgrenzwert. Wenn dieser erreicht oder unterschritten wird, wird der Drehmomentgrenzwert hochgesetzt (Beginn Phase IV). Die Motorspannung wird nun weiter erhöht, wobei mit dem Erhöhen der Motorspannung das auf die Schraube aufgebrachte Drehmoment erhöht wird. Da die Schraube bereits mit dem Sollmoment angezogen ist, fällt die Drehzahl im Bereich der Phase III und IV auf null. Das auf die Schraube aufgebrachte Drehmoment wird in Bezug auf den erhöhten Drehmomentgrenzwert (zweiter Drehmomentgrenzwert) überwacht und sobald dieser erreicht wird, wird der Elektromotor abgestellt. Da der Drehschrauber zum Stillstand gekommen ist, müsste für das Wiederanlaufen des Drehschraubers auf eine Drehzahl ein Losbrechmoment überwunden werden. Durch die Erhöhung des Drehmomentgrenzwert wird im Regelfall B sichergestellt, dass ein ausreichendes Drehmoment zur Verfügung gestellt werden kann, um sowohl das Losbrechmoment als auch das Sollmoment für die Schraube bereitzustellen.

Der Regelfall 3 ist eine Abwandlung des Regelfalls 2. Der Regelfall 3 unterscheidet sich vom Regelfall 2 darin, dass nachdem die Drehzahl in Phase III den zweiten Drehzahlgrenzwert erreicht bzw. unterschritten hat und der Drehmomentgrenzwert hochgesetzt wurde und in der Phase IVa zunächst die Motorspannung erhöht wird, ohne dass sich die Drehzahl erhöht, in der Phase IVb die Drehzahl sich langsam beginnt zu erhöhen und den zweiten Drehzahlgrenzwert wieder überschreitet. Durch die Überwachung der Drehzahl wird dies festgestellt, sodass zu diesem Zeitpunkt der Drehmomentgrenzwert wieder auf den ursprünglichen Wert zurückgesetzt werden kann. Dies kann erfolgen, da durch das Drehen der Schraube sichergestellt werden kann, dass das Losbrechmoment des Drehschraubers überwunden wurde. Nach der Phase V wird weiterhin das auf die Schraube aufgebrachte Drehmoment überwacht und sobald dieser der Drehmomentgrenzwert erreicht wird der Elektromotor abgestellt.

Bei dem Regelfall 1 und 3 kann darüber hinaus der Drehwinkel der Schraube gemessen bzw. bestimmt werden, sodass festgestellt werden kann, um welchen Drehwinkel die Schraube zum Erreichen des Solldrehmoments gedreht wurde.

Das erfindungsgemäße Verfahren eignet sich insbesondere für die Prüfung von bereits angezogenen Schrauben in Hinblick auf ein Solldrehmoment. Grundsätzlich ist es jedoch auch denkbar, grundsätzlich Schrauben mittels des erfindungsgemäßen Verfahrens anzuziehen.

## Patentansprüche

1. Verfahren zur Regelung eines einen Elektromotor aufweisenden Drehschraubers, der auf eine Schraube aufgesetzt ist, wobei eine Regelung über die am Elektromotor anliegende Spannung erfolgt, mit folgenden Schritten:
in einer Anlaufphase:
a) Regeln des Drehschraubers in Bezug auf eine Solldrehzahl und Überwachen der Drehzahl,
nach Erreichen eines vorgegebenen Drehzahlschwellwerts erfolgt eine Regelphase mit den Schritten:
- b) Regeln des Drehschraubers in Bezug auf eine Solldrehzahl, wobei die am Elektromotor anliegende Spannung auf einen vorgegebenen Wert begrenzt wird und
- Überwachen der Drehzahl in Bezug auf einen vorgegebenen ersten Drehzahlgrenzwert, der geringer als der Drehzahlschwellwert ist
c) bei Erreichen des ersten Drehzahlgrenzwerts: Erhöhen der am Elektromotor anliegende Spannung über den vorgegebenen Wert, Überwachen der Drehzahl in Bezug auf einen vorgegebenen zweiten Drehzahlgrenzwert, der geringer als der erste Drehzahlgrenzwert und Überwachen des auf die Schraube aufgebrachten Drehmoments in Bezug auf einen vorgegebenen ersten Drehmomentgrenzwert,
wobei in einem Regelfall 1, bei dem die Drehzahl den zweiten Drehzahlgrenzwert nicht erreicht, der Elektromotor direkt abgeschaltet wird oder abgeschaltet wird, wenn das auf die Schraube aufgebrachte Drehmoment den ersten Drehmomentgrenzwert erreicht, und
wobei in einem Regelfall 2, bei dem die Drehzahl den zweiten Drehzahlgrenzwert erreicht oder unterschreitet, der erste Drehmomentgrenzwert auf einen zweiten Drehmomentgrenzwert erhöht wird und das auf die Schraube aufgebrachte Drehmoment in Bezug auf den zweiten Drehmomentgrenzwert überwacht wird, wobei der Elektromotor abgeschaltet wird, wenn das auf die Schraube aufgebrachte Drehmoment den zweiten Drehmomentgrenzwert erreicht.

2. Verfahren nach Anspruch 1, **dadurch gekennzeichnet, dass** im Schritt c) ferner in einem Regelfall 3, bei dem die Drehzahl den zweiten Drehzahlgrenzwert erreicht oder unterschreitet, der erste Drehmomentgrenzwert auf einen zweiten Drehmomentgrenzwert erhöht wird und das auf die Schraube aufgebrachte Drehmoment in Bezug auf den zweiten Drehmomentgrenzwert überwacht wird, wobei die Drehzahl weiterhin überwacht wird und wobei, wenn die Drehzahl einen vorgegebenen dritten Drehzahlgrenzwert erreicht oder überschreitet, der vorgegebene zweite Drehmomentgrenzwert auf einen dritten Drehmomentgrenzwert reduziert wird, wobei der Elektromotor abgeschaltet wird, wenn das auf die Schraube aufgebrachte Drehmoment den dritten Drehmomentgrenzwert erreicht.

3. Verfahren nach Anspruch 2, **dadurch gekennzeichnet, dass** die vorgegebenen dritte Drehzahlgrenzwert gleich dem zweiten Drehzahlgrenzwert ist.

4. Verfahren nach Anspruch 1, **dadurch gekennzeichnet, dass** im Schritt b) ferner in einem Regelfall 3, bei dem die Drehzahl den zweiten Drehzahlgrenzwert erreicht oder unterschreitet, der erste Drehmomentgrenzwert auf einen zweiten Drehmomentgrenzwert erhöht wird und das auf die Schraube aufgebrachte Drehmoment in Bezug auf den zweiten Drehmomentgrenzwert überwacht wird, wobei ein Drehwinkel überwacht wird und wobei, wenn der Drehwinkel einen vorgegebenen Drehwinkelgrenzwert erreicht oder überschreitet, der Elektromotor abgeschaltet wird oder der vorgegebene Drehmomentgrenzwert auf einen dritten Drehmomentgrenzwert reduziert wird und der Elektromotor abgeschaltet wird, wenn das auf die Schraube aufgebrachte Drehmoment den ersten Drehmomentgrenzwert erreicht.

5. Verfahren nach einem der Ansprüche 2 bis 4, **dadurch gekennzeichnet, dass** der dritte Drehmomentgrenzwert gleich dem ersten Drehmomentgrenzwert ist.

6. Verfahren nach einem der Ansprüche 1 bis 5, **dadurch gekennzeichnet, dass** in Schritt c) das Erhöhen der am Elektromotor anliegende Spannung über den vorgegebenen Wert in Form einer Spannungsrampe erfolgt.

7. Verfahren nach Anspruch 6, **dadurch gekennzeichnet, dass** die Spannungsrampe linear ist.

8. Verfahren nach einem der Ansprüche 1 bis 6, **dadurch gekennzeichnet, dass** der Elektromotor ein Universalmotor ist.

9. Verfahren nach einem der Ansprüche 1 bis 8, **dadurch gekennzeichnet, dass** die Regelung in Schritt a) über eine Spannungsrampe erfolgt.

10. Verfahren nach Anspruch 9, **dadurch gekennzeichnet, dass** die Spannungsrampe nicht linear ist.

11. Verfahren nach einem der vorangegangenen Ansprüche, **dadurch gekennzeichnet, dass** der zweite Drehzahlgrenzwert Null ist.

12. Verfahren nach einem der vorangegangenen Ansprüche, **dadurch gekennzeichnet, dass** in Schritt c) die Drehzahl zur Überwachung kontinuierlich gemessen wird.

13. Verfahren nach einem der vorangegangenen Ansprüche, **dadurch gekennzeichnet, dass** im Regelfall 2 oder 3, wenn die Drehzahl den vorgegebenen dritten Drehzahlgrenzwert erreicht oder überschreitet, der Drehwinkel bis zum Abschalten des Elektromotors bestimmt wird.

## Claims

1. A method for controlling a screwdriver having an electric motor, which screwdriver is placed on a screw, wherein a control is effected by the voltage applied to the electric motor, the method comprising the following steps:
in a start-up phase:
a) controlling the screwdriver with respect to a set rotational speed and monitoring the rotational speed,
after reaching a predetermined rotational speed threshold value, there is a control phase comprising the following steps:
- b) controlling the screwdriver with respect to a set rotational speed, wherein the voltage applied to the electric motor is limited to a predetermined value, and
- monitoring the rotational speed with respect to a predetermined first rotational speed limit value which is lower than the rotational speed threshold value,
c) when reaching the first rotational speed limit value: increasing the voltage applied to the electric motor above the predetermined value, monitoring the rotational speed with respect to a predetermined second rotational speed limit value which is lower that the first rotational speed limit value, and monitoring the rotational speed applied to the screw with respect to a predetermined first rotational speed limit value,
wherein in a standard case 1, in which the rotational speed does not reach the second rotational speed limit value, the electric motor is directly switched off or is switched off if the rotational speed applied to the screw reaches the first rotational speed limit value, and
wherein in a standard case 2, in which the rotational speed reaches the second rotational speed limit value or falls below the latter, the first rotational speed limit value is increased to a second rotational speed limit value and the rotational speed applied to the screw is monitored with respect to the second rotational speed limit value, wherein the electric motor is switched off if the rotational speed applied to the screw reaches the second rotational speed limit value.

2. The method according to claim 1, **characterized in that** in step c) furthermore, in a standard case 3, in which the rotational speed reaches the second rotational speed limit value or falls below the latter, the first rotational speed limit value is increased to a second rotational speed limit value and the rotational speed applied to the screw is monitored with respect to the second rotational speed limit value, wherein the rotational speed is further monitored, and wherein, if the rotational speed reaches a predetermined third rotational speed limit value or exceeds the latter, the predetermined second rotational speed limit value is reduced to a third rotational speed limit value, wherein the electric motor is switched off if the rotational speed applied to the screw reaches the third rotational speed limit value.

3. The method according to claim 2, **characterized in that** the predetermined third rotational speed limit value is equal to the second rotational speed limit value.

4. The method according to claim 1, **characterized in that** in step b) furthermore, in a standard case 3, in which the rotational speed reaches the second rotational speed limit value or falls below the latter, the first rotational speed limit value is increased to a second rotational speed limit value and the rotational speed applied to the screw is monitored with respect to the second rotational speed limit value, wherein a rotation angle is monitored, and wherein, if the rotation angle reaches a predetermined rotation angle limit value of exceeds the latter, the electric motor is switched off or the predetermined rotational speed limit value is reduced to a third rotational speed limit value, and the electric motor is switched off if the rotational speed applied to the screw reaches the first rotational speed limit value.

5. The method according to any one of claims 2 to 4, **characterized in that** the third rotational speed limit value is equal to the first rotational speed limit value.

6. The method according to any one of claims 1 to 5, **characterized in that**, in step c) the voltage applied to the electric motor is increased above the predetermined value in the form of a voltage ramp.

7. The method according to claim 6, **characterized in that** the voltage ramp is linear.

8. The method according to any one of claims 1 to 6, **characterized in that** the electric motor is a universal motor.

9. The method according to any one of claims 1 to 8, **characterized in that** the control in step a) is performed by a voltage ramp.

10. The method according to claim 9, **characterized in that** the voltage ramp is non-linear.

11. The method according to any one of the preceding claims, **characterized in that** the second rotational speed limit value is zero.

12. The method according to any one of the preceding claims, **characterized in that** in step c) the rotational speed is continuously measured for monitoring purposes.

13. The method according to any one of the preceding claims, **characterized in that**, in the standard case 2 or 3, if the rotational speed reaches the predetermined third rotational speed limit value or exceeds the latter, the rotation angle is determined until the electric motor is switched off.

## Revendications

1. Procédé de régulation d'une visseuse comportant un moteur électrique, posée sur une vis, dans lequel une régulation s'effectue par le biais de la tension appliquée au moteur électrique, avec les étapes suivantes :
dans une phase de démarrage :
a) régulation de la visseuse en fonction d'une vitesse de rotation de consigne et contrôle de la vitesse de rotation,
une fois une valeur seuil de vitesse de rotation prédéfinie atteinte, une phase de régulation s'effectue avec les étapes :
b) régulation de la visseuse en fonction d'une vitesse de rotation de consigne, dans lequel la tension appliquée au moteur électrique est limitée à une valeur prédéfinie et
contrôle de la vitesse de rotation en fonction d'une première valeur limite prédéfinie de vitesse de rotation, laquelle est inférieure à la valeur seuil de vitesse de rotation
c) lorsque la première valeur limite de vitesse de rotation est atteinte : augmentation de la tension appliquée au moteur électrique au-dessus de la valeur prédéfinie, contrôle de la vitesse de rotation en fonction d'une deuxième valeur limite prédéfinie de vitesse de rotation, laquelle est inférieure à la première valeur limite de vitesse de rotation et contrôle du couple exercé sur la vis en fonction d'une première valeur limite prédéfinie de couple,
dans lequel dans un cas normal 1, lors duquel la vitesse de rotation n'atteint pas la deuxième valeur limite de vitesse de rotation, le moteur électrique est directement désactivé ou est désactivé lorsque le couple exercé sur la vis atteint la première valeur limite de couple, et
dans lequel dans un cas normal 2, lors duquel la vitesse de rotation atteint ou sous-dépasse la deuxième valeur limite de vitesse de rotation, la première valeur limite de couple est augmentée jusqu'à une deuxième valeur limite de couple et le couple exercé sur la vis est contrôlé en fonction de la deuxième valeur limite de couple, dans lequel le moteur électrique est désactivé lorsque le couple exercé sur la vis atteint la deuxième valeur limite de couple.

2. Procédé selon la revendication 1, **caractérisé en ce qu'**en outre dans l'étape c), dans un cas normal 3, lors duquel la vitesse de rotation atteint ou sous-dépasse la deuxième valeur limite de vitesse de rotation, la première valeur limite de couple est augmentée jusqu'à une deuxième valeur limite de couple et le couple exercé sur la vis est contrôlé en fonction de la deuxième valeur limite de couple, dans lequel la vitesse de rotation est en outre contrôlée et dans lequel, lorsque la vitesse de rotation atteint ou dépasse une troisième valeur limite prédéfinie de vitesse de rotation, la deuxième valeur limite prédéfinie de couple est réduite à une troisième valeur limite de couple, dans lequel le moteur électrique est désactivé lorsque le couple exercé sur la vis atteint la troisième valeur limite de couple.

3. Procédé selon la revendication 2, **caractérisé en ce que** la troisième valeur limite prédéfinie de vitesse de rotation est égale à la deuxième valeur limite de vitesse de rotation.

4. Procédé selon la revendication 1, **caractérisé en ce qu'**en outre dans l'étape b), dans un cas normal 3, lors duquel la vitesse de rotation atteint ou sous-dépasse la deuxième valeur limite de vitesse de rotation, la première valeur limite de couple est augmentée jusqu'à une deuxième valeur limite de couple et le couple exercé sur la vis est contrôlé en fonction de la deuxième valeur limite de couple, dans lequel un angle de rotation est contrôlé et dans lequel, lorsque l'angle de rotation atteint ou dépasse une valeur limite prédéfinie d'angle de rotation, le moteur électrique est désactivé ou la valeur limite prédéfinie de couple est diminuée jusqu'à une troisième valeur limite de couple et le moteur électrique est désactivé lorsque le couple exercé sur la vis atteint la première valeur limite de couple.

5. Procédé selon l'une des revendications 2 à 4, **caractérisé en ce que** la troisième valeur limite de couple est égale à la première valeur limite de couple.

6. Procédé selon l'une des revendications 1 à 5, **caractérisé en ce que** dans l'étape c) l'augmentation de la tension appliquée au moteur électrique au-dessus de la valeur prédéfinie s'effectue sous la forme d'une rampe de tension.

7. Procédé selon la revendication 6, caractérisé en que la rampe de tension est linéaire.

8. Procédé selon l'une des revendications 1 à 6, **caractérisé en ce que** le moteur électrique est un moteur universel.

9. Procédé selon l'une des revendications 1 à 8, **caractérisé en ce que** la régulation dans l'étape a) s'effectue par le biais d'une rampe de tension.

10. Procédé selon la revendication 9, caractérisé en que la rampe de tension est non linéaire.

11. Procédé selon l'une des revendications précédentes, **caractérisé en ce que** la deuxième valeur limite de vitesse de rotation est nulle.

12. Procédé selon l'une des revendications précédentes, **caractérisé en ce que** dans l'étape c) la vitesse de rotation est mesurée en continu pour le contrôle.

13. Procédé selon l'une des revendications précédentes, **caractérisé en ce que** dans le cas normal 2 ou 3, lorsque la vitesse de rotation atteint ou dépasse la troisième valeur limite prédéfinie de vitesse de rotation, l'angle de rotation est déterminé jusqu'à la désactivation du moteur électrique.
